# FASCICULE DE BREVET EUROPEEN

(11) **EP 1 934 537 B1**
(45) Date de publication et mention de la délivrance du brevet: **09.03.2016**
(21) Numéro de dépôt: 06820252.2
(22) Date de dépôt: 07.09.2006
(51) Int. Cl.: F25D 3/12

(54) **RÉCEPTACLE DE NEIGE CARBONIQUE A DOUBLE COMPARTIMENT POUR CONTENEURS ISOTHERMES**
TROCKENEISBEHÄLTER MIT ZWEI BEHÄLTNISSEN FÜR ISOTHERM-CONTAINER
DUAL-COMPARTMENT CARBON DIOXIDE SNOW RECEPTACLE FOR ISOTHERMAL CONTAINERS

(30) Priorité: 28.09.2005 FR 0552939
(43) Date de publication de la demande: 25.06.2008
(73) Titulaire: L'AIR LIQUIDE, Société Anonyme pour l'Etude et l'Exploitation des Procédés Georges Claude, 75007 Paris (FR)
(72) Inventeur: GIBOT, Claude, F-93390 Clichy sous Bois (FR); GIBERT, Philippe, F-93420 Villepinte (FR)
(74) Mandataire: Mellul-Bendelac, Sylvie Lisette
(86) Numéro de dépôt international: PCT/FR2006/050849
(87) Numéro de publication internationale: WO 2007/036656

(56) Documents cités:
- EP-A- 0 337 860
- EP-A- 0 823 600
- EP-A- 0 854 334
- EP-A- 0 942 244
- DE-A1- 19 808 267

## Description

L'invention concerne le domaine du transport des denrées alimentaires périssables en conteneurs isothermes, où le maintien de la chaîne du froid est assuré par du dioxyde de carbone en phase solide ("neige carbonique").

De tels conteneurs isothermes comprennent couramment un compartiment cryogénique disposé dans la partie supérieure du conteneur, au-dessus du compartiment où sont disposés les produits devant être conservés à température contrôlée. Le compartiment cryogénique est matérialisé (par des rails, une paroi inférieure etc...) ou non selon les cas.

Traditionnellement, ce compartiment supérieur reçoit un réservoir destiné à contenir un produit réfrigérant, tel que du dioxyde de carbone en phase solide, dont la sublimation libère des gaz froids compensant les entrées de chaleur à travers les joints entre le conteneur et sa porte ou encore à travers l'isolant du conteneur.

On sait bien que la réglementation en vigueur concernant le respect de la chaîne du froid pour le transport des denrées alimentaires périssables devient de plus en plus rigoureuse, et conduit notamment les acteurs de la grande distribution à évoluer en terme de préparation et de traçabilité des produits à transporter.

Or, il est également connu que la température dirigée des locaux de travail ainsi que des quais d'attente destinés au chargement des conteneurs conditionnés (en produits alimentaires et en agent frigorifique), nécessite une dépense énergétique importante ponctuée d'un faible renouvellement d'air dans l'ensemble des espaces de transit des produits.

On connaît déjà des structures de conteneur isotherme dans lesquelles le compartiment cryogénique, dans lequel la masse cryogénique est stockée, est muni de moyens (typiquement sous forme de grilles) permettant de retenir la neige carbonique chargée, tout en laissant passer le gaz, et d'organiser ainsi le fait que pendant le chargement du réservoir en fluide, on procède à la récupération de gaz dans l'ambiance des locaux à l'aide d'un extracteur. Le document EP-631 096 illustre cet état de la technique.

Plus récemment, il a été proposé, dans le document EP-823 600, une structure de conteneur où le réservoir de stockage de la masse cryogénique est monté coulissant dans des glissières horizontales du compartiment cryogénique du conteneur, et où ce réservoir est divisé intérieurement par de tels moyens de rétention de la neige carbonique en deux zones, une zone de stockage de la neige carbonique, reliée à des moyens d'alimentation en CO₂ liquide, et une zone de détente du gaz communiquant avec des moyens d'aspiration du gaz carbonique. L'auteur du document insiste par ailleurs beaucoup sur le fait que le réservoir décrit est étanche au gaz carbonique pour mieux isoler le compartiment de conservation des produits des gaz froids provenant soit du gaz carbonique sublimé par la neige soit de l'air refroidi par l'action radiative de cette neige.

Les travaux menés à bien par la Demanderesse ont montré que les conteneurs proposés par ce dernier document présentent les inconvénients suivants :
- tout d'abord le fait que le réservoir est étanche au gaz rend le conteneur inefficace pour sa mission de préservation de denrées alimentaires périssables, on comprend que dans cette configuration le compartiment cryogénique n'échange des frigories (froid) avec les produits qu'au travers de la paroi horizontale froide qui sépare les deux compartiments, ce qui est tout à fait insuffisant;
- d'autre part, on comprend bien que l'exploitation de ce système nécessite des conteneurs spécifiques (dédiés) avec une géométrie intérieure adaptée (plans de joint, rainures transversales ...) puisque également le conteneur lui même dans sa partie haute ( plafond ) joue un rôle en participant à la constitution de la zone de détente et permettre ainsi la récupération des gaz.

Un réservoir conforme au préambule de la revendication 1 est, par exemple, connu du document DE-A1-19808267.

Un des objectifs de la présente invention est alors de proposer un nouveau réservoir ou réceptacle de neige carbonique permettant certes de récupérer les gaz issus de l'injection de CO₂ liquide et de les acheminer vers l'extérieur des locaux sans en modifier l'environnement, mais également un réservoir qui soit autonome c'est à dire qui puisse s'adapter à n'importe quel type de conteneur isotherme proposé sur le marché, en version standard, et dont l'autonomie permette même le remplissage du réservoir en dehors du conteneur et le chargement ultérieur du réservoir dans le conteneur.

Les travaux menés à bien par la Demanderesse lui ont permis de démontrer que ce but pouvait être atteint à l'aide d'un réservoir cryogénique, apte à contenir une masse cryogénique et à être monté dans le compartiment cryogénique d'un conteneur isotherme de conservation et/ou transport de produits alimentaires périssables, le réservoir étant muni de moyens de raccordement à une source de dioxyde de carbone en phase liquide et de moyens de séparation retenant la neige carbonique mais laissant passer le gaz, comprenant:
- un bac de réception de neige carbonique, de forme sensiblement parallélépipédique, muni d'une part de moyens d'injection adaptés pour coopérer avec un injecteur relié à une source de CO₂ liquide et permettre l'injection de neige carbonique dans le bac, et d'autre part dont la face supérieure présente une zone de perforation apte à permettre l'évacuation du gaz généré à l'intérieur du bac; caractérisé par:
   - un couvercle rendu solidaire de la face supérieure du bac de réception de façon à laisser entre la face supérieure et le couvercle un espace permettant l'accumulation du gaz généré; et
   - la présence, sur l'une des faces latérales du bac de réception, desdits moyens d'injection et de moyens qui sont d'une part en communication avec ledit espace permettant l'accumulation du gaz généré et qui sont d'autre part adaptés pour coopérer avec des moyens extérieurs d'évacuation des gaz générés.

Le réservoir selon l'invention peut également adopter l'une ou plusieurs des caractéristiques techniques suivantes :
- le couvercle laisse en outre un espace pour permettre, en dehors des phases d'évacuation vers l'extérieur des gaz générés, le passage des gaz générés depuis le bac vers le compartiment de stockage des produits.
- le réservoir comprend un écran thermique en une matière thermiquement isolante, préférentiellement amovible, et apte à être installé sous le bac afin de protéger contre les rayonnements les denrées stockées dans le conteneur.
- les moyens d'injection sont adaptés pour coopérer avec un injecteur muni d'une buse de sortie de forme cylindrique à axe horizontal, s'étendant vers l'intérieur du bac, adapté pour orienter l'injection de neige carbonique sensiblement tangentiellement à une paroi latérale du bac de manière à créer un tourbillon dans le bac.

L'invention concerne également un conteneur isotherme de conservation et/ou transport de produits alimentaires périssables, du type comportant un compartiment cryogénique et un compartiment de stockage des produits, ainsi qu'un réservoir cryogénique, apte à être monté dans le compartiment cryogénique, adapté pour réfrigérer le compartiment de stockage des produits, caractérisé en ce que le réservoir cryogénique est conforme au réservoir selon la présente invention.

Comme on l'a déjà signalé plus haut, le réservoir selon l'invention est adaptable à tous les types de conteneur, et l'on doit entendre par la notion de « compartiment cryogénique » un espace situé traditionnellement dans la partie haute du conteneur, cet espace étant ou non matérialisé (par des rails, une paroi inférieure etc...).

D'autres caractéristiques et avantages ressortiront de la description suivante, donnée uniquement à titre d'exemple et faite en référence aux figures annexées sur lesquelles :
- la figure 1 est une représentation schématique partielle d'un réservoir conforme à l'invention ;
- la figure 2 est une représentation schématique partielle d'un réservoir conforme à l'invention permettant de visualiser un des modes d'injection mettant en oeuvre une buse de sortie de forme cylindrique à axe horizontal, s'étendant vers l'intérieur du bac, adaptée pour créer une structure de vortex ;
- la figure 3 est une représentation schématique partielle en coupe d'un conteneur équipé d'un réservoir conforme à l'invention.

On reconnaît sur la figure 1 une représentation schématique partielle d'un réservoir 1 conforme à l'invention, comportant un bac de réception de neige carbonique, de forme sensiblement parallélépipédique, muni d'un couvercle 2 et d'autre part dont la face supérieure présente une zone de perforation 3 apte à permettre l'évacuation du gaz généré à l'intérieur du bac. La figure 1 permet de visualiser la zone de perforation sous la forme d'un éclaté partiel sous le couvercle.

On visualise également en face latérale avant du bac la présence d'un dispositif connectique comprenant des moyens 4 d'injection du liquide cryogénique dans le bac, aptes à coopérer avec des moyens extérieurs d'approvisionnement en liquide cryogénique (du type pistolet d'injection), et une ouverture 5, qui est d'une part en communication avec l'espace situé entre le bac et le couvercle, espace qui permet l'accumulation des gaz, et qui est adaptée pour coopérer avec des moyens extérieurs d'évacuation des gaz générés (moyens d'aspiration venant se solidariser avec l'ouverture 5).

La zone de perforation est définie pour permettre :
- de créer une légère surpression résiduelle au sein du réceptacle, qui permet d'obtenir un tassement de la neige carbonique produite et donc d'améliorer la densité de la neige produite ;
- l'évacuation du gaz, ce qui permet d'obtenir un bon rendement de transformation.

La figure 2 est une représentation schématique partielle d'un réservoir conforme à l'invention permettant de visualiser un des modes d'injection mettant en oeuvre une buse de sortie 6 de forme cylindrique à axe horizontal, s'étendant vers l'intérieur du bac, et qui est adaptée pour créer une structure 7 de vortex. On a constaté en pratique qu'une telle forme de buse produit une neige qui se stocke suivant un mouvement géométrique de Vortex en permettant l'occupation de près de 90% du volume du réceptacle.

La figure 3 est une représentation schématique partielle en coupe d'un conteneur équipé d'un réservoir conforme à l'invention, représenté porte ouverte afin de visualiser le montage du réservoir dans la partie supérieure du conteneur.

Une barrière thermique 8 (ici une mousse de polyuréthane sous coquille plastique ) est installée sous le bac 1 pour permettre la protection des produits frais qui seront stockés dans le bas du conteneur contre les rayonnements (elle peut être fixe ou amovible dans le cas du transport unique du produits surgelés)

Le bac est autonome et adaptable à tous les types de conteneurs isothermes, il peut être coulissé dans des glissières horizontales prévues dans les parois du compartiment cryogénique du conteneur, ou bien fixé par tout autre mode selon la demande de l'utilisateur final.

Comme on l'aura compris à la lecture de ce qui précède, contrairement à l'art antérieur le réservoir ici n'est pas "étanche", il permet l'échappement des gaz : lors du remplissage via le système d'aspiration qui se branche sur la face avant, et en fonctionnement stable (conservation de aliments) par le fait que le couvercle laisse un espace non seulement au dessus de la face supérieure du bac (qui est munie de la surface grillagée) mais aussi à l'avant, pour permettre au gaz, en fonctionnement, porte fermée, de rejoindre le compartiment de stockage des produits et d'effectuer sa fonction de conservation/refroidissement des produits.

Les avantages du dispositif conforme à l'invention peuvent alors être résumés ainsi :
- le réservoir est autonome et adaptable à tous les types de conteneurs isothermes.
- il présente une capacité de chargement en neige carbonique et une vitesse de chargement en neige carbonique remarquable, atteignant jusque 15 kg de neige à la minute.
- la structure d'injection de type "vortex" ainsi que le dimensionnement de l'aire de perforation du séparateur Neige / Gaz spécifique permettent d'excellentes performances de ratio de transformation et de densité de neige formée dans le bac.
- on n'observe aucune modification d'atmosphère des locaux mettant en oeuvre le conteneur conforme à l'invention.

## Revendications

1. Réservoir cryogénique, apte à contenir une masse cryogénique et à être monté dans le compartiment cryogénique d'un conteneur isotherme de conservation et/ou transport de produits alimentaires périssables, le réservoir étant muni de moyens de raccordement à une source de dioxyde de carbone en phase liquide et de moyens de séparation retenant la neige carbonique mais laissant passer le gaz, comprenant:
- un bac de réception de neige carbonique, de forme sensiblement parallélépipédique, muni d'une part de moyens d'injection adaptés pour coopérer avec un injecteur relié à une source de CO₂ liquide et permettre l'injection de neige carbonique dans le bac, et d'autre part dont la face supérieure présente une zone de perforation apte à permettre l'évacuation du gaz généré à l'intérieur du bac; **caractérisé par** :
- un couvercle rendu solidaire de la face supérieure du bac de rétention de façon à laisser entre la face supérieure et le couvercle un espace permettant l'accumulation du gaz généré; et
- la présence, sur l'une des faces latérales du bac de réception, desdits moyens d'injection et de moyens qui sont d'une part en communication avec ledit espace permettant l'accumulation du gaz généré et qui sont d'autre part adaptés pour coopérer avec des moyens extérieurs d'évacuation des gaz générés.

2. Réservoir cryogénique selon la revendication 1, **caractérisé en ce que** le couvercle laisse en outre un espace pour permettre, en dehors des phases d'évacuation vers l'extérieur des gaz générés, le passage des gaz générés depuis le bac vers le compartiment de stockage des produits.

3. Réservoir cryogénique selon la revendication 1 ou 2, **caractérisé en ce que** qu'il comprend un écran thermique en une matière thermiquement isolante, apte à être installé sous le bac afin de protéger contre les rayonnements les denrées stockées dans le conteneur.

4. Réservoir cryogénique selon la revendication 1 ou 2, **caractérisé en ce que** les moyens d'injection sont adaptés pour coopérer avec un injecteur muni d'une buse de sortie de forme cylindrique à axe horizontal, s'étendant vers l'intérieur du bac, adapté pour orienter l'injection de neige carbonique sensiblement tangentiellement à une paroi latérale du bac de manière à créer un tourbillon dans le bac.

5. Conteneur isotherme de conservation et/ou transport de produits alimentaires périssables, du type comportant un compartiment cryogénique et un compartiment de stockage des produits, ainsi qu' un réservoir cryogénique, apte à être monté dans le compartiment cryogénique, adapté pour réfrigérer le compartiment de stockage des produits, **caractérisé en ce que** le réservoir cryogénique est conforme à l'une quelconque des revendications précédentes.

## Patentansprüche

1. Kryobehälter, der in der Lage ist, eine Kryogenmasse zu enthalten, und in das Kryofach eines isothermen Behälters zum Konservieren und/ oder Transportieren von verderblichen Lebensmitteln montiert zu werden, wobei der Behälter mit Mitteln zum Anschließen an eine Quelle von Kohlendioxid in der Flüssigphase versehen ist, und mit Trennmitteln, die das Trockeneis zurückhalten, jedoch das Gas durchströmen lassen, folgendes umfassend:
- einen Aufnahmebehälter für das Trockeneis, der in etwa die Form eines Quaders aufweist, und einerseits mit Einspritzmitteln versehen ist, die ausgeführt sind, um mit einem Injektor zusammenzuwirken, der mit einer Quelle von flüssigem CO₂ verbunden ist, und um die Injektion von Trockeneis in den Behälter zu ermöglichen, und dessen Oberseite andererseits einen perforierten Bereich aufweist, der imstande ist, die Evakuierung des Gases zu ermöglichen, das im Inneren des Behälters erzeugt wurde; **gekennzeichnet durch**:
- einen Deckel, der fest mit der Oberseite des Auffangbehälters verbunden ist, sodass zwischen der Oberseite und dem Deckel ein Raum freigelassen wird, in dem sich das erzeugte Gas ansammeln kann; und
- das Vorhandensein der besagten Einspritzmittel an einer der Seitenflächen des Aufnahmebehälters, und von Mitteln, die einerseits in Verbindung mit dem besagten Raum stehen, in dem sich das erzeugte Gas ansammeln kann, und die andererseits ausgeführt sind, um mit den äußeren Mitteln zum Evakuieren der erzeugten Gase zusammenzuwirken.

2. Kryobehälter nach Anspruch 1, **dadurch gekennzeichnet, dass** der Deckel darüber hinaus einen Raum freilässt, um, abgesehen von den Evakuierungsphasen der erzeugten Gase nach außen, den Durchlass der erzeugten Gase vom Behälter zum Lagerabteil der Produkte zu ermöglichen.

3. Kryobehälter nach Anspruch 1 oder 2, **dadurch gekennzeichnet, dass** er ein Wärmeschild aus einem wärmeisolierenden Material umfasst, das unter dem Behälter installiert werden kann, um die im Behälter gelagerten Lebensmittel gegen die Strahlungen zu schützen.

4. Kryobehälter nach Anspruch 1 oder 2, **dadurch gekennzeichnet, dass** die Einspritzmittel ausgeführt sind, um mit einem Injektor zusammenzuwirken, der mit einer Auslassdüse in zylindrischer Form mit Horizontalachse versehen ist, die sich ins Innere des Behälters erstreckt, und ausgeführt ist, um die Injektion von Trockeneis in etwa tangential auf eine Seitenwand des Behälters zu richten, um im Behälter einen Wirbel zu erzeugen.

5. Isothermer Behälter zum Konservieren und/ oder Transportieren von verderblichen Lebensmitteln, ein Kryofach und Lagerabteil für die Produkte umfassend, sowie einen Kryobehälter, der ins Kryofach montiert werden kann, und ausgeführt ist, um das Lagerabteil der Produkte zu kühlen, **dadurch gekennzeichnet, dass** der Kryobehälter irgendeinem der vorherigen Ansprüche entspricht.

## Claims

1. Cryogenic reservoir, adapted to hold a cryogenic mass and to be mounted in the cryogenic compartment of an isothermal container for preserving and/or transporting perishable food products, the reservoir being equipped with connecting means for connection to a source of carbon dioxide in the liquid phase and separating means retaining the carbon dioxide snow, but letting the gas pass through, comprising:
- a substantially parallelepiped carbon dioxide snow receptacle, on the one hand equipped with injecting means adapted to engage with an injector connected to a source of liquid CO₂ and for injecting carbon dioxide snow into the receptacle, and on the other hand, the upper surface of which has a perforated zone for evacuating the gas generated inside the receptacle; **characterised by**:
- a lid secured to the upper surface of the holding receptacle to allow a space for accumulating the generated gas between the upper surface of the receptacle and the lid; and
- the presence, on one of the side surfaces of the receptacle, of said injecting means and means that on the one hand communicate with said space allowing for the accumulation of the generated gas and that on the other hand are adapted to engage with external means for evacuating the generated gases.

2. Cryogenic reservoir according to claim 1, **characterised in that** the lid further provides a space allowing for the generated gases to pass from the receptacle to the product storage compartment, outside of the external evacuation phases for the generated gases.

3. Cryogenic reservoir according to claim 1 or 2, **characterised in that** it comprises a heat shield made from a heat-insulating material, capable of being installed below the receptacle to protect the foods stored in the container against radiation.

4. Cryogenic reservoir according to claim 1 or 2, **characterised in that** the injecting means are adapted to engage with an injector equipped with a cylindrical output nozzle with a horizontal axis, extending inwards towards the receptacle, adapted to orient the injection of carbon dioxide snow substantially tangentially to a side wall of the receptacle so as to create a whirl in the receptacle.

5. Isothermal container for preserving and/or transporting perishable food products, of the type comprising a cryogenic compartment and a product storage compartment, as well as a cryogenic reservoir, capable of being mounted in the cryogenic compartment, adapted to cool the product storage compartment, **characterised in that** the cryogenic reservoir complies with any one of the previous claims.
